# EUROPÄISCHE PATENTSCHRIFT

(11) **EP 1 837 432 B1**
(45) Veröffentlichungstag und Bekanntmachung des Hinweises auf die Patenterteilung: **21.07.2010**
(21) Anmeldenummer: 07004629.7
(22) Anmeldetag: 07.03.2007
(51) Int. Cl.: D06F 37/26, D06F 39/04

(54) **Laugenbehälter mit plattenförmigem Heizkörper**
Tub with plate-shaped heater
Cuve avec un dispositif de chauffage en forme de panneau

(30) Priorität: 22.03.2006 DE 102006013641
(43) Veröffentlichungstag der Anmeldung: 26.09.2007
(73) Patentinhaber: Miele & Cie. KG, 33332 Gütersloh (DE)
(72) Erfinder: Fechtel, Benedikt, 33378 Rheda-Wiedenbrück (DE); Nieder, Antje, 33332 Gütersloh (DE)

(56) Entgegenhaltungen:
- EP-B1- 0 539 917
- DE-A1- 3 518 565
- DE-A1- 4 104 450
- DE-U1- 9 100 476
- US-A1- 2002 048 513

## Beschreibung

Die Erfindung betrifft einen Laugenbehälter für eine Wäschebehandlungsmaschine, mit einer in einer unteren Wandung angeordneten, im Wesentlichen kreisförmigen Öffnung mit einem nach außen gerichteten Stutzen, in welche ein im Wesentlichen kreisförmiger, plattenförmiger,Heizkörper mit einem Randansatz zur Aufheizung der im Laugenbehälter befindlichen Flüssigkeit eingesetzt ist, wobei der Heizkörper mittels eines Befestigungsmittels am Stutzen befestigt ist, wobei ferner zwischen dem Innenumfang des Stutzens und dem Außenumfang des Randansatzes des Heizkörpers eine umlaufende Dichtung angeordnet ist.

Aus der DE 10 2004 003 952 A1 ist ein Laugenbehälter mit einem am Boden angeordneten plattenförmigen Heizkörper bekannt. Dieser Laugenbehälter hat um die Öffnung für den Heizkörper einen kragenförmigen Randansatz bzw. Stutzen, der die Anlage für eine ringförmige Dichtung bietet. Die Befestigung erfolgt über ein zusätzliches Federelement, welches mit seinem mittleren Scheitel gegen die Unterseite des plattenförmigen Heizkörpers drückt und sich an stegartigen Haltern an der unteren Behälterwand abstützt. Hierbei ist zu beachten, dass der dauerhafte Halt über das Federelement bereitgestellt werden muss.

Aus der DE 91 00 476 U1 ist es bekannt, einen plattenförmigen Heizkörper an der Behälterwand mittels Federklammern zu befestigen. Hierbei ist um die Behälteröffnung auf der Außenseite ein umlaufender Randansatz bzw. Stutzen angeformt, in den der plattenförmige Heizkörper mit seinem abgewinkelten umlaufenden Randansatz eingesetzt ist. Mittels Federklammern, die einerseits auf den äußeren Randansatz des Heizkörpers wirken und sich andererseits in Schlitze innerhalb des umlaufenden Randansatzes abstützen, wird die Befestigung des Heizkörpers bereitgestellt. Zwischen dem äußeren Rand des Stutzens und dem Randansatz des Heizkörpers ist eine umlaufende Dichtung angeordnet. Die gesamte Andruckkraft muss von den Federklammern bereitgestellt werden.

Aus der DE 41 04 450 A1 ist ein Laugenbehälter bekannt, bei dem der Heizkörper auf eine ähnliche Art und Weise befestigt ist. Anstelle von Klammern wird ein umlaufender, V-förmiger Ring verwendet, der das freie Flanschende des Heizkörpers und das Flanschende des Stutzens übergreift, wodurch beim Zusammenziehen des Ringes die Flanschenden gegeneinander gedrückt werden. Zwischen den Flanschen ist eine umlaufende Dichtung angeordnet.

Aus der US 2002/0048513 A1 ist eine Pumpe für einen Geschissspüler oder eine Waschmaschine bekannt, die einen Flachheizkörper besitzt. Hierbei wird der der Heizkörper unter Zwischenlage einer Dichtung mit einem als Topf ausgebildeten Befestigungsmittel gegen den Rand einer Öffnung im Pumpengehäuse gedrückt. Hierbei kommt es zum direkten Kontakt der Heizplatte mit dem Gehäuse, so dass das Material des Gehäuses stark erhitzt werden kann, wenn lange und/oder mit hoher Temperatur geheizt wird.

Aus der EP 0 539 917 B1 ist ein Laugenbehälter bekannt, an dessen Boden bzw. Unterseite eine Öffnung mit einer Heizeinrichtung angeordnet ist. Die Heizeinrichtung ist plattenförmig ausgeführt und flüssigkeitsdicht in der Öffnung befestigt. Der Rand der Öffnung ist als zur Außenseite gerichteter kragenförmiger Ansatz ausgebildet, der zur Abdichtung und zur Befestigung der plattenförmigen Heizeinrichtung dient. Eine ringförmige Dichtung ist auf den Ansatz gestülpt, die auf der zur Öffnungsmitte weisenden Seite den Rand der plattenförmigen Heizeinrichtung umfasst. Mit einem Spannband, welches die Dichtung von außen umfasst, wird die Dichtung an den Ansatz des Laugenbehälters gedrückt, womit die Befestigung und die flüssigkeitsdichte Anlage der Heizeinrichtung bereitgestellt wird. An die ringförmige Dichtung werden hohe Anforderungen gestellt, da sie neben der Dichtigkeit auch die mechanische Befestigung der plattenförmigen Heizeinrichtung bereitstellt.

Aus der DE 197 48 704 A1 ist ein Laugenbehälter aus Kunststoff mit einer Heizeinrichtung bekannt. Die Heizeinrichtung besteht aus rohrförmigen Heizstäben, die im Bereich des Laugenbehälterbodens befestigt sind. Die rohrförmigen Heizstäbe und die Befestigungsmittel benötigen einen Bauraum im unteren Bereich des Laugenbehälters, der während des Heizens mit Waschflüssigkeit gefüllt ist. Durch die Halterung wird sichergestellt, dass die Heizstäbe beabstandet zur Wandung befestigt werden, so dass Schäden durch Hitzeeinwirkung am Kunststoff vermieden werden.

Der Erfindung liegt somit die Aufgabe zugrunde, die Befestigung eines plattenförmigen Heizkörpers bei einem Laugenbehälter aus Kunststoff zu verbessern und eine dauerhafte Dichtigkeit des Behälters bereitzustellen.

Erfindungsgemäß wird diese Aufgabe durch einen Laugenbehälter mit den Merkmalen des Patentanspruchs 1 gelöst. Vorteilhafte Ausgestaltungen und Weiterbildungen der Erfindung ergeben sich aus den nachfolgenden Unteransprüchen.

Die mit der Erfindung erreichbaren Vorteile bestehen neben der sehr guten und dauerhaften Dichtigkeit zwischen einem plattenförmigen Heizkörper und dem Öffnungsrand im Laugenbehälter darin, dass die Befestigung sehr zuverlässig unter Verwendung nur weniger Einzelteile für den Heizkörper bereitgestellt wird.

Hierzu ist es zweckmäßig, im Laugenbehälter im unteren Bereich in der Behälterwand eine im Wesentlichen kreisförmige Öffnung vorzusehen, die mit einem nach außen gerichteten, im Wesentlichen kreisförmigen Stutzen versehen ist. Der in die Öffnung eingesetzte Heizkörper zur Aufheizung von im Laugenbehälter befindlicher Flüssigkeit, insbesondere Wasch- oder Spülflüssigkeit, ist im Wesentlichen kreisförmig und plattenförmig mit einem nach außen weisenden Randansatz ausgeführt, wobei zwischen Innenumfang des Stutzens und Außenumfang des Randansatzes des Heizkörpers eine umlaufende Dichtung angeordnet ist. Die Dichtung ist in ihrer Breite so dimensioniert, dass sie den Spalt zwischen Innenumfang des Stutzens und Außenumfang des Randansatzes zumindest nahezu vollständig ausfüllt, so dass unerwünschte Ablagerungen weitestgehend vermieden werden. Als plattenförmiger Heizkörper wird ein sogenannter Dickschichtheizkörper verwendet, bei dem auf der Seite, die nicht mit Flüssigkeit in Berührung kommt, die wärmeerzeugenden stromdurchflossenen Leiterbahnen aufgetragen sind. Die Leiterbahnen befinden sich nur im Bereich des plattenförmigen Teils, der Randansatz ist nicht mit Leiterbahnen versehen, da in diesem Bereich keine Wärme erwünscht ist. Alternativ sind auch Varianten denkbar, bei denen Heizröhren auf die Unterseite des plattenförmigen Teils aufgelötet sind. Das Befestigungsmittel umgreift im fixierten Zustand den Stutzen und wird an diesem gehalten, wobei das Befestigungsmittel den Heizkörper mit der umlaufenden Dichtung gegen den Öffnungsrand an der Außenseite der Behälterwand drückt. Hierbei ist das Befestigungsmittel als separates Teil ausgebildet, wobei es insbesondere hinsichtlich der mechanischen Anforderungen optimal geformt oder gestaltet werden kann. Auch die Materialauswahl kann unabhängig von den Materialanforderungen des Heizkörpers erfolgen. Der Heizkörper wird zumindest hinsichtlich Spannungen und Kraftverläufe in der Ebene nahezu vollständig entlastet, so dass für diesen keine innerhalb der Behälterwand wirkenden Kräfte oder Spannungen berücksichtigt werden müssen.

In einer vorteilhaften Ausführung ist das Befestigungsmittel als Deckel mit einem Boden und einen äußeren Mantel ausgebildet. Im fixierten Zustand umgreift der Mantel den Stutzen im Wesentlichen vollständig und liegt mit seinem äußeren Rand an der äußeren Fläche der Behälterwand an. Mit diesem Sitz des Befestigungsmittels wird die Behälterwand im Bereich der Öffnung stabilisiert.

Zur Verbesserung der Stabilität des Befestigungsmittels bzw. des Wandbereichs um die Öffnung ist es ferner vorteilhaft, den Mantel an seinem Außenumfang mit Verstärkungsrippen zu versehen, die sich im Wesentlichen in axialer Richtung erstrecken. Im fixierten Zustand liegen die Verstärkungsrippen mit ihrem Ende an der äußeren Fläche der Behälterwand an.

In einer weiteren Ausführung besitzt das Befestigungsmittel an seinem Boden einen umlaufenden oder segmentierten Steg, der gegen den Randansatz des Heizkörpers drückt. Dieser umlaufende Steg bzw. der Randansatz des Heizkörpers ist im Wesentlichen parallel beabstandet zum Stutzen angeordnet. Mit dieser Anordnung wird ein Wärmeübergang vom Heizkörper in das Befestigungsmittel und/oder den Stutzen verhindert bzw. zumindest erschwert. Es wird ferner eine mechanische Entkopplung zwischen dem Heizkörper aus Metall oder Keramik und der Behälterwand und Befestigungsmittel aus Kunststoff erreicht. Der Abstand lässt eine Bewegung oder Ausdehnungen gegenüber dem Innenumfang des Stutzens in begrenztem Maße zu, wodurch Spannungen und ungünstige Krafteinleitungen in die Behälterwand weitestgehend vermieden werden. Am Anlagebereich zum Inneren des Laugenbehälters werden mögliche Bewegungen und/oder Ausdehnungen durch die Dichtung aufgefangen bzw. weitestgehend kompensiert.

In einer zweckmäßigen Ausführung besitzt das Befestigungsmittel zur Fixierung am Stutzen zumindest einen Rasthaken, der im fixierten Zustand hinter eine Rastkante verrastet die durch eine Öffnung im Stutzen bereitgestellt wird. Auf diese Weise wird eine einfach zu montierende und zuverlässige Befestigung bereitgestellt. Für diese Befestigungsart ist es zweckmäßig, dass der Rasthaken am Boden des Befestigungsmittels angeformt ist und sich parallel und in einem Abstand zum Mantel vom Boden wegweisend erstreckt. Hierdurch wird für den Rasthaken genügend Freiraum bereitgestellt, der während des Verrastens durch das nach außen Biegen der Rasthaken benötigt wird. Die rastwirkende Fläche liegt in etwa im rechten Winkel zur Erstreckung des Mantels und/oder des Stutzens.

In einer anderen Ausführung wird das Befestigungsmittel am Stutzen verschraubt. Hierzu besitzt das Befestigungsmittel am Innenumfang des Mantels angeformte, schräg verlaufende und als Gewinde ausgebildete Rippen. Am Außenumfang des Stutzens sind schräg verlaufende und als Gewinde ausgebildete Rippen angeformt. Zur Fixierung wird das Befestigungsmittel auf den Stutzen aufgesetzt und anschließend um einen Drehwinkel verdreht, wobei die Rippen miteinander zusammenwirken, wodurch die Fixierung bereitstellt wird.

In einer zweckmäßigen Ausführung umfasst der Boden des Befestigungsmittels eine Öffnung, die zur Aufnahme eines elektrischen Anschlusses für den Heizkörper ausgebildet ist. Dies ist besonders einfach auszuführen und eine zusätzliche Steckerkodierung kann integriert werden.

Es ist ferner zweckmäßig, am Boden zumindest ein Haltemittel für Kabel oder Leitungen anzuordnen bzw. einstückig anzuformen. Auf diese Weise wird die Anzahl von Einzelteilen gering gehalten.

Ein Ausführungsbeispiel der Erfindung ist in den Zeichnungen rein schematisch dargestellt und wird nachfolgend näher beschrieben. Es zeigen:
- Fig. 1:: eine Wäschebehandlungsmaschine in einer skizzierten Schnittdarstellung;
- Fig. 2:: den Heizkörper in einer Explosionsansicht;
- Fig. 3 u. 4:: den Behälterboden mit eingesetztem Heizkörper und
- Fig. 5:: die Variante des Heizkörpers in einer Explosionsansicht.

In Fig. 1 ist ein innerhalb einer Wäschebehandlungsmaschine 1 angeordneter Laugenbehälter 2 skizziert. Bei dem skizzierten Beispiel ist innerhalb des Laugenbehälters 2 eine horizontal drehbare Trommel 21 angeordnet, die stirnseitig beladbar ist. Der Laugenbehälter 2 besitzt in der unteren Wandung 3 eine Öffnung 4 mit einem nach außen angeformten Stutzen 5, in den ein Heizkörper 6 eingesetzt und mit Befestigungsmitteln 8 am Stutzen 5 befestigt ist.

In Fig. 2 ist der Einsatz des Heizkörpers 6 in der Öffnung 4 in der unteren Behälterwand 3 verdeutlicht. An der Behälterwand 3 ist auf der Außenseite um die Öffnung 4 ein Stutzen 5 angeformt, der mit Rastkanten bzw. mit Öffnungen 9 versehen ist, die jeweils zumindest eine Rastkante zur Verfügung stellen. Die Öffnung 4, der Stutzen 5 und der Heizkörper 6 sind im Wesentlichen kreisförmig ausgebildet. Zwischen der Oberseite an der äußeren Kante des Heizkörpers 6 und der Behälterwand ist eine umlaufende Dichtung 7 angeordnet. Das Befestigungsmittel 8 umfasst einen Boden 14 mit einem umlaufenden äußeren Mantel 12, welcher in dieser Ausführung mit zusätzlichen Verstärkungsrippen 16 in axialer Erstreckung versehen ist. Am Boden 14 ist ferner ein umlaufender Steg 13 angeformt, der konzentrisch zum Mantel 12 mit einem kleineren Radius ausgeführt ist und in etwa oder genau fluchtend mit dem Randansatz 10 des Heizkörpers ausgebildet ist. Am Befestigungsmittel 8 sind vom Boden 14 ausgehend Rasthaken 15 angeformt, wobei hier vier Rasthaken 15 umlaufend verteilt sind. Im Boden 14 ist ferner eine Öffnung 17 eingeformt, die zur Aufnahme des elektrischen Anschlusses für den Heizkörper 6 dient.

Fig. 3 zeigt den im Stutzen 5 eingesetzten und befestigten Heizkörper 6, der die Öffnung 4 (Fig. 2) verschließt. Das Befestigungsmittel 8 drückt mit dem umlaufenden Steg 13 auf den Rand des Randansatzes 10, wodurch der Heizkörper 6 gegen die Dichtung 7 bzw. gegen die Außenseite des Randbereichs 3a, also des Öffnungsrands, der Behälterwand 3 gedrückt wird. Der Mantel 12 liegt im fixierten Zustand dicht bzw. fest an der Außenseite der Behälterwand 3 an, wodurch der Bereich um die Öffnung stabilisiert wird. Die einzelnen Verstärkungsrippen 16 liegen jeweils mit ihrem freien Ende ebenfalls an der Behälterwand 3 an, wodurch die Stabilität nochmals erhöht wird. Am Boden 14 des Befestigungsmittels 8 ist in der Öffnung 17 ein Stecker 20 eingesteckt, der den elektrischen Anschluss für den Heizkörper 6 bereitstellt. Zusätzlich kann an der Außenseite am Boden 14 eine Klammer 18 (oder mehrere) angeformt sein, die beispielsweise zur Fixierung von der Anschlussleitung für den Heizkörper 6 oder sonstige Leitungen dient.

Fig. 4 zeigt in einer detaillierten Ansicht den Bereich des befestigten Heizkörpers 6 als Schnittdarstellung. Der Randansatz 10 des Heizkörpers 6 liegt mit seinem freie Ende auf dem Rand des umlaufenden Steges 13 auf. Der Steg 13 ist beabstandet vom umlaufenden äußeren Mantel 12 angeordnet bzw. angeformt. Die am Boden 14 angeformten Rasthaken 15 ragen zumindest teilweise in die jeweils korrespondierenden Öffnungen 9, wobei die rastwirkende Fläche 15a des Rasthakens gegen den unteren Rand der Öffnung 9 wirkt bzw. an diesem anliegt. Der obere Rand 12a des Mantels 12 bzw. der Verstärkungsrippe 16 liegt dabei an der Außenseite der Behälterwand an. Die Dichtung 7 hat im Schnittprofil eine L-Form, wobei ein im Wesentlichen vertikaler Schenkel 7a radial gegen den Öffnungsrand 3a und ein im Wesentlichen horizontaler Schenkel 7b von der Außenseite bzw. in axialer Richtung gegen den Öffnungsrand 3a gedrückt wird. Der Heizkörper 6 umfasst an der Kante zum Randansatz 10 eine umlaufende rinnenförmige Sicke 11, in welche die umlaufende Dichtung 7 eingelegt ist. Der Rasthaken 15 hat einen Abstand zum Randansatz 10 des Heizkörpers 6, so dass er sich beim Vorgang des Einsetzens verformen oder verbiegen kann. Nach dem Verrasten bietet der Freiraum eine mechanische Entkopplung des Heizkörpers 6 innerhalb der Öffnung 4, wobei insbesondere in Richtung der Ebene der Behälterwand 3 auftretender Kräfte oder Spannungen vermieden werden. Die Vermeidung von Spannungen in der Behälterwand 3 um den Bereich der Öffnung 4 ist besonders vorteilhaft, wenn der Heizkörper 6 bzw. das Material des Heizkörpers 6 eine gegenüber der Behälterwand 3 unterschiedliche Wärmeausdehnung aufweist. Am Öffnungsrand 3a übernimmt die elastische umlaufende Dichtung 7 den Ausgleich der unterschiedlichen Ausdehnungen.

Fig. 5 zeigt eine Variante für die Fixierung des Befestigungsmittels 8 am Stutzen 5. Auch in dieser Ausführung ist der Stutzen 5 auf der Außenseite der Behälterwand 3 um die Öffnung 4 angeformt. Zwischen Öffnungsrand und Heizkörper 6 liegt die Dichtung 7, wobei der Heizkörper 6 mit seinem umlaufenden Randansatz 10 vom umlaufenden Steg 13 des Befestigungsmittels 8 abgestützt wird. Über eine Verschraubung erfolgt die Fixierung des Befestigungsmittels 8 am Stutzen bzw. an der Außenseite der Behälterwand 3. Hierzu sind an der Innenseite des Mantels 12 Gewinderippen 19b mit einer gewindebildenden Steigung angeformt, wobei an der Außenseite des Stutzens 5 korrespondierende Gewinderippen 19b angeformt sind. Während der Montage kann der Heizkörper 6 mit der Dichtung 7 in das Befestigungsmittel 8 eingelegt werden und anschließend wird das komplettierte Befestigungsmittel 8 an die Öffnung 4 angesetzt, wobei der Mantel 12 über den Stutzen 5 gestülpt wird. Durch anschließende Verdrehung greifen die Gewinderippen 19b des Befestigungsmittels 8 gegen die Gewinderippen 19a des Stutzens 5, wobei durch die Steigung das Befestigungsmittel 8 in Richtung Behälterwand (3) bewegt und gegen die Behälterwand 3 gedrückt wird.

Die oben beschriebene Befestigung des Heizkörpers 6 ist ferner in sogenannte Bottichwaschmaschinen mit einem vertikal drehbaren Rührwerk und/oder einer vertikal drehbaren Trommel einsetzbar.

## Patentansprüche

1. Laugenbehälter für eine Wäschebehandlungsmaschine, mit einer in einer unteren Wandung (3) angeordneten, im Wesentlichen kreisförmigen Öffnung (4) mit einem nach außen gerichteten Stutzen (5), in welche ein im Wesentlichen kreisförmiger, plattenförmiger Heizkörper (6) mit einem Randansatz (10) zur Aufheizung der im Laugenbehälter (2) befindlichen Flüssigkeit eingesetzt ist, wobei der Heizkörper (6) mittels eines Befestigungsmittels (8) am Stutzen (5) befestigt ist, wobei ferner zwischen dem Innenumfang des Stutzens (5) und dem Außenumfang des Randansatzes (10) des Heizkörpers (6) eine umlaufende Dichtung (7) angeordnet ist,
**dadurch gekennzeichnet,**
**dass** das Befestigungsmittel (8) im fixierten Zustand den Stutzen (5) umgreift und in diesem gehalten wird, wobei das Befestigungsmittel (8) den Heizkörper (6) mit der umlaufenden Dichtung (7) gegen den Öffnungsrand (3a) an der Außenseite der Behälterwand (3) drückt, und dass die Dichtung (7) im Schnittprofil eine L-Form hat, wobei ein im Wesentlichen vertikaler Schenkel (7a) radial gegen den Öffnungsrand (3a) und ein im Wesentlichen horizontaler Schenkel (7b) von der Außenseite bzw. in axialer Richtung gegen den Öffnungsrand (3a) gedrückt wird.

2. Laugenbehälter nach Anspruch 1,
**dadurch gekennzeichnet,**
**dass** das Befestigungsmittel (8) als Deckel mit einem Boden (14) und einem äußeren Mantel (12) ausgebildet ist, wobei der Mantel (12) im fixierten Zustand den Stutzen (5) im Wesentlichen vollständig umgreift und wobei der Mantel (12) mit seinem äußeren Rand (12a) im fixierten Zustand an der äußeren Fläche der Behälterwand (3) anliegt.

3. Laugenbehälter nach Anspruch 2,
**dadurch gekennzeichnet,**
**dass** der Mantel (12) an seinem Außenumfang Verstärkungsrippen (16) besitzt, die sich im Wesentlichen in axialer Richtung erstrecken und im fixierten Zustand mit ihrem Ende an der äußeren Fläche der Behälterwand (3) anliegen.

4. Laugenbehälter nach Anspruch 2,
**dadurch gekennzeichnet,**
**dass** das Befestigungsmittel (8) an seinem Boden (14) einen umlaufenden oder segmentierten Steg (13) besitzt, der gegen den Randansatz (10) des Heizkörpers (6) drückt, wobei der umlaufende Steg (13) im Wesentlichen parallel beabstandet zum Stutzen (5) angeordnet ist.

5. Laugenbehälter nach Anspruch 2,
**dadurch gekennzeichnet,**
**dass** das Befestigungsmittel (8) zur Fixierung am Stutzen (5) zumindest einen Rasthaken (15) besitzt, der im fixierten Zustand hinter eine Rastkante verrastet, die durch eine Öffnung (9) im Stutzen bereitgestellt wird.

6. Laugenbehälter nach Anspruch 5,
**dadurch gekennzeichnet,**
**dass** der Rasthaken (15) am Boden (14) des Befestigungsmittels angeformt ist und sich parallel und in einem Abstand zum Mantel vom Boden wegweisend erstreckt, wobei die rastwirkende Fläche (15a) in etwa im rechten Winkel zur Erstreckung des Mantels (12) und/oder des Stutzens (5) liegt.

7. Laugenbehälter nach Anspruch 2,
**dadurch gekennzeichnet,**
**dass** das Befestigungsmittel (8) zur Fixierung am Stutzen (5) am Innenumfang des Mantels (12) angeformte, schräg verlaufende und als Gewinde ausgebildete Rippen (19b) besitzt und dass am Außenumfang des Stutzens (5) schräg verlaufende und als Gewinde ausgebildete Rippen (19a) angeformt sind, wobei das Befestigungsmittel (8) auf den Stutzen (5) aufgesetzt ist und durch anschließendes Verdrehen um einen Drehwinkel die Rippen (19a, b) miteinander zusammenwirken, wodurch die Fixierung bereitstellt wird.

8. Laugenbehälter nach Anspruch 2,
**dadurch gekennzeichnet,**
**dass** der Boden (14) eine Öffnung (17) umfasst, die zur Aufnahme eines elektrischen Anschlusses für den Heizkörper ausgebildet ist.

9. Laugenbehälter nach Anspruch 2,
**dadurch gekennzeichnet,**
**dass** am Boden (14) zumindest ein Haltemittel (18) für Kabel oder Leitungen angeordnet ist.

## Claims

1. Suds container for a laundry treatment appliance, comprising a substantially circular opening (4) arranged in a lower wall (3) and having a connecting piece (5) which is directed outwards and has inserted therein a substantially circular, plate-shaped heating element (6), having a rim attachment (10), for heating the liquid located in the suds container (2), the heating element (6) being fastened to the connecting piece (5) by a fastening means (8), a circumferential seal (7) further being arranged between the inner circumference of the connecting piece (5) and the outer circumference of the rim attachment (10) of the heating element (6),
**characterised in that**
in the fixed state the fastening means (8) encompasses the connecting piece (5) and is held therein, the fastening means (8) pressing the heating element (6) with the circumferential seal (7) against the rim (3a) of the opening on the outside of the container wall (3), and **in that** the cross-sectional profile of the seal (7) is L-shaped, a substantially vertical leg (7a) being pressed radially against the edge (3a) of the opening and a substantially horizontal leg (7b) being pressed from the outside and in the axial direction against the rim (3a) of the opening.

2. Suds container according to claim 1,
**characterised in that**
the fastening means (8) is formed as a cover comprising a base (14) and an outer skirt (12), the skirt (12) substantially completely encompassing the connecting piece (5) in the fixed state, and the outer edge (12a) of the skirt (12) contacting the outer face of the container wall (3) in the fixed state.

3. Suds container according to claim 2,
**characterised in that**
on its outer circumference the skirt (12) has reinforcement ribs (16) which extend substantially in the axial direction and the ends of which contact the outer face of the container wall (3) in the fixed state.

4. Suds container according to claim 2,
**characterised in that**
the fastening means (8) has at the base (14) thereof a circumferential or segmented web (13) which presses against the rim attachment (10) of the heating element (6), the circumferential web (13) being arranged substantially parallel to and at a distance from the connecting piece (5).

5. Suds container according to claim 2,
**characterised in that**
the fastening means (8) has at least one catch hook (15) for fastening to the connecting piece (5), said catch hook engaging in the fixed state behind a catch edge provided by an opening (9) in the connecting piece.

6. Suds container according to claim 5,
**characterised in that**
the catch hook (15) is integrally formed on the base (14) of the fastening means and extends parallel to and at a distance from the skirt away from the base, the face (15a) providing the catch action being positioned approximately at a right angle to the extension of the skirt (12) and/or of the connecting piece (5).

7. Suds container according to claim 2,
**characterised in that**
the fastening means (8) has ribs (19b), which are integrally formed on the inner circumference of the skirt (12), extend obliquely and are in the form of a screw thread, for fastening to the connecting piece (5), and **in that** ribs (19a) which extend obliquely and are in the form of a screw thread are integrally formed on the outer circumference of the connecting piece (5), the fastening means (8) being placed onto the connecting piece (5) and the ribs (19a, b) cooperating with one another by subsequent rotation through an angle of rotation, with the result that fastening is achieved.

8. Suds container according to claim 2,
**characterised in that**
the base (14) comprises an opening (17) formed to receive an electrical connection for the heating element.

9. Suds container according to claim 2,
**characterised in that**
at least one support means (18) is arranged on the base (14) for cables or lines.

## Revendications

1. Cuve pour une machine de traitement du linge, avec une ouverture (4) essentiellement circulaire disposée dans une paroi (3) inférieure, avec une tubulure (5) dirigée vers l'extérieur, dans laquelle ouverture est inséré un élément chauffant (6) en forme de plaque, essentiellement circulaire, avec un épaulement marginal (10) pour le chauffage du liquide situé dans la cuve (2), l'élément chauffant (6) étant fixé sur la tubulure (5) au moyen d'un moyen de fixation (8), un joint d'étanchéité (7) périphérique étant en outre disposé entre la circonférence intérieure de la tubulure (5) et la circonférence extérieure de l'épaulement marginal (10) de l'élément chauffant (6),
**caractérisée en ce que** le moyen de fixation (8), à l'état fixé, enveloppe la tubulure (5) et est retenu dans celle-ci, le moyen de fixation (8) pressant l'élément chauffant (6) avec le joint d'étanchéité (7) périphérique contre le bord d'ouverture (3a) sur le côté extérieur de la paroi de cuve (3), et **en ce que** le joint d'étanchéité (7) a une forme en L dans le profil en coupe, une branche (7a) essentiellement verticale étant pressée dans le sens radial contre le bord d'ouverture (3a), et une branche essentiellement horizontale étant pressée depuis le côté extérieur ou dans la direction axiale contre le bord d'ouverture (3a).

2. Cuve selon la revendication 1,
**caractérisée en ce que**
le moyen de fixation (8) est constitué en tant que couvercle avec un fond (14) et une enveloppe (12) extérieure, l'enveloppe (12), dans l'état fixé, enveloppant essentiellement complètement la tubulure (5), et l'enveloppe (12) reposant avec son bord extérieur (12a), dans l'état fixé, contre la surface extérieure de la paroi de cuve (3).

3. Cuve selon la revendication 2,
**caractérisée en ce que**
l'enveloppe (12) possède sur sa circonférence extérieure des nervures de renfort (16) qui s'étendent essentiellement dans la direction axiale et, dans l'état fixé, reposent avec leur extrémité contre la surface extérieure de la paroi de cuve (3).

4. Cuve selon la revendication 2,
**caractérisée en ce que**
le moyen de fixation (8) possède sur son fond (14) une entretoise (13) périphérique ou segmentée qui appuie contre l'épaulement marginal (10) de l'élément chauffant (6), l'entretoise (13) périphérique étant disposée à distance de la tubulure (5) de façon essentiellement parallèle à cette dernière.

5. Cuve selon la revendication 2,
**caractérisée en ce que**
le moyen de fixation (8) pour la fixation sur la tubulure (5) possède au moins un crochet cranté (15) qui, dans l'état fixé, s'enclenche derrière un bord cranté qui est réalisé par une ouverture (9) dans la tubulure.

6. Cuve selon la revendication 5,
**caractérisée en ce que**
le crochet cranté (15) est formé sur le fond (14) du moyen de fixation et s'étend parallèlement à l'enveloppe, à distance de celle-ci, en partant du fond, la surface (15a) provoquant l'enclenchement étant à peu près à angle droit par rapport à l'étendue de l'enveloppe (12) et/ou de la tubulure (5).

7. Cuve selon la revendication 2,
**caractérisée en ce que**
le moyen de fixation (8) pour la fixation sur la tubulure (5) possède des nervures (19b) formées sur la circonférence intérieure de l'enveloppe (12), disposées en oblique et constituées en tant que filets, et **en ce que**, sur la circonférence extérieure de la tubulure (5), sont formées des nervures (19a) disposées en oblique et constituées en tant que filets, le moyen de fixation (8) étant placé sur la tubulure (5), et les nervures (19a, b) coopérant mutuellement par une rotation ultérieure selon un angle de rotation, ce qui réalise la fixation.

8. Cuve selon la revendication 2,
**caractérisée en ce que**
le fond (14) comprend une ouverture (17) qui est constituée pour loger une connexion électrique destinée à l'élément chauffant.

9. Cuve selon la revendication 2,
**caractérisée en ce que**
au moins un moyen de retenue (18) pour des câbles ou des conduites est disposé sur le fond (14).
